# EUROPÄISCHE PATENTANMELDUNG

(11) **EP 0 099 563 A2**
(43) Veröffentlichungstag der Anmeldung: **01.02.1984**
(21) Anmeldenummer: 83106989.3
(22) Anmeldetag: 16.07.1983
(51) Int. Cl.: B65D 30/24

(54) **Kunststoffsack für körniges oder pulveriges Schüttgut und Verfahren zum Herstellen und Verschliessen des Sackes**

(30) Priorität: 16.07.1982 DE 3226739; 07.08.1982 DE 3229532
(71) Anmelder: Lissner, Hans, D-4000 Düsseldorf 13 (DE)
(72) Erfinder: Lissner, Hans, D-4000 Düsseldorf 13 (DE)
(74) Vertreter: Cohausz & Florack Patentanwälte

(57) **Zusammenfassung**

Die Erfindung betrifft einen Sack für körniges oder pulveriges Schüttgut aus einem an beiden Enden mit einer Querschweißnaht geschlossenen Kunststoff-Folienschlauch mit einem als Füllöffnung dienenden Schlitz in der Vorderwand in der Nähe einer Querschweißnaht. Der Sack wird durch Aufschweißen eines Deckblattes aus Folie über den Schlitz verschlossen. Um ein Aufreißen des Schlitzes beim Füllen über einen Füllstutzen zu vermeiden und um eine einwandfreie Verschweißung zu erhalten, ohne die Rückwand zu beeinträchtigen, wird vor dem Füllen des Sackes an der Vorderwand ein als Wärmesperre und Verstärkung dienender geschlitzter Streifen aufgeschweißt, dessen Schlitz deckungsgleich mit dem Schlitz in der Vorderwand ist. Beim anschließenden Aufschweißen des Deckblattes zwischen Deckblatt, Vorderwand und Rückwand einklemmenden Schweißbacken verhindert diese Wärmesperre, daß die Rückwand mit der Vorderwand verschweißt oder durch Verdrängen von aufgeweichtem Folienmaterial geschwächt wird. Außerdem wird durch den aufgeschweißten Streifen die im Bereich des Schlitzes stark beanspruchte Vorderwand versteift und verstärkt, was sich sowohl für die Reinigung als auch die Handhabung beim Öffnen, Füllen und Verschließen vorteilhaft auswirkt.

## Beschreibung

Die Erfindung bezieht sich auf einen Kunststoffsack für körniges oder pulveriges Schüttgut, bestehend aus einem an seinen beiden Enden durch jeweils eine Querschweißnaht verschlossenen Kunststoff-Folienschlauch, in dessen Vorderwand nahe einer Querschweißnaht ein als Füllöffnung dienender und mit einem aufgeschweißten Deckblatt aus Folie verschlossener Schlitz vorgesehen ist.

Ein derartiger Kunststoffsack ist bekannt (DE-OS 2 630 793). Ein solcher Sack ist wegen der an beiden Enden vorgesehenen den Sack verschließende Querschweißnähte und des durch das aufschweißbare Deckblatt verschließbaren Füllschlitze im Aufbau einfacher und deshalb leichter herzustellen als ein Kreuzboden-Ventilsack, der zumindest am ventilseitigen Ende durch eine Faltung verschlossen ist. Bei beiden Säcken besteht der Nachteil, daß nach der Füllung beim späteren Hantieren oder Transport des Sackes SChüttgut ungewollt austritt. Aus Diesen Gründen besteht ein Bedürfnis für einen Sack, der sich staubdicht verschließen läßt.

Ein staubdichtes Verschließen des bekannten Sackes mit dem über den Schlitz aufschweißbaren Deckblatt isttheoretisch möglich. Voraussetzung für eine einwandfreie Schweißverbindung ist allerdings, daß nach dem Befüllen des Sackes über einen durch den Schlitz gesteckten Füllstutzen die an den Schlitz angrenzenden, zu verschweißenden Bereiche auf der Außenseite des Sackes von anhaftendem Schüttgut gesäubert werden. Wenn das Deckblatt erst nach dem Füllen aufgeschweißt.wird, lassen sich die an den Schlitz angrenzenden Bereiche leicht säubern, doch wenn, wie bei zwei weiteren Ausführungsbeispielen das Deckblatt vor dem Füllen unter Bildung einer den Schlitz überdeckenden Tasche mit einer U-förmigen Schweißnaht auf der Vorderwand innenseitig oder außenseitig aufgeschweißt ist, ist ein einwandfreies Säubern kaum bzw. nicht mehr möglich. Deshalb kann in diesen Fällen auch keine einwandfreie Verschweißung erfolgen.

Aber nicht₌nur aus diesen Gründen, sondern auch aus anderen Gründen, ergeben sich beim Aufschweißen der Deckblatt beim bekannten Kunststoffsack selbst dann Schwierigkeiten, wenn erst nach dem Füllen das Deckblatt aufgeschweißt wird. Welche Eigenschaften das Deckblatt haben soll und wie im einzelnen der Schweißvorgang ausgeführt wird, ist beim Stand der Technik nicht beschrieben. Sofern das Füllgut als Widerlager beim Aufschweißen des Deckblattes verwendet wird, wird bei dem Druck auf das Füllgut durch die Schweißbacke das Füllgut durch den Schlitz herausgepreßt, so daß die zuvor gereinigten Bereiche vor der Verschweißung erneut beschmutzen und deshalb die Verschweißung behindern, wenn nicht sogar verhindern. Außerdem ist der durch das Füllgut als Widerlager aufgebrachte Gegendruck für eine einwandfreie Schweißung kaum ausreichend. Sofern aber die Schweißung zwischen Deckblatt, Vorder- und Rückwand einklemmenden Schweißbacken erfolgt, besteht die Gefahr, daß infolge der Schweißwärme Vorder- und Rückwand durch die thermische Beanspruchung und gegebenenfalls durch den zusätzlich wirksamen Druck geschwächt oder sogar miteinander verschweißt werden. Die Gefahr des Verschweißens besteht deshalb, weil die Wärmeenergiezufuhr kaum so genau dosiert werden kann, daß eine einwandfreie Verschweißung zwischen dem Deckblatt und der Vorderwand des Sackes gewährleistet ist, eine Verschweißung von Rückwand und von Vorderwand bzw. von Deckblatt bei dessen innenseitiger Anordnung mit Sicherheit aber vermieden wird. Schließlich ist bei dem bekannten Sack von Nachteil, daß der Schlitz beim Füllen über einen durch den Schlitz gesteckten Füllstutzen aufreißt, weil die Sackwand allein die Belastung aufnimmt. Das vor dem Füllvorgang aufgeschweißte und eine Tasche bildende Deckblatt begrenzt den Schlitz nichtund übt deshalb auch keine Verstärkungsfunktion aus. Im Gegenteil verstärkt das aufgeschweißte Deckblatt die Gefahr des Aufreißens, weil der bis zur Schweißnaht des Deckblattes ausgerissene Schlitz auf eine besonders schwache Stelle an der Schweißnaht trifft.und dann längs der Schweißnaht weiterreißt.

Der Erfindung liegt die Aufgabe zugrunde, einen Sack der eingangs genannten Art für körniges oder pulveriges Schüttgut und ein Verfahren zu seiner Herstellung und seinem Verschließen nach Befüllen dahingehend zu verbessern, daß er beim Befüllen nicht aufreißt und das Deckblatt einfach und einwandfrei aufgeschweißt werden kann, ohne daß dabei die Rückwand des Sackes beeinträchtigt wird.

Diese Aufgabe wird bei einem Kunststoffsack der eingangs genannten Art dadurch gelöst, daß an der Vorderwand in den an den Schlitz angrenzenden und mit dem Deckblatt zu verschweißenden Bereichen zwischen dem Deckblatt und der Rückwand ein als Wärmesperre und Verstärkung dienender, geschlitzter Streifen aus Folie befestigt ist, dessen Schlitz im wesentlichen deckungsgleich mit dem Schlitz in der Vorderwand des Sackes ist.

Beim Verfahren zum Herstellen und Verschließen eines solchen Sackes nach Befüllen wird der Kunststoffsack nur bis kurz unterhalb des Schlitzes gefüllt und anschließend werden die an den Schlitz angrenzenden, außenliegenden Bereiche der Vorderwand von Schüttgutresten gereinigt, um das Deckblatt aufschweißen zu können. Die Erfindung besteht bei diesem Verfahren darin, daß vor dem Füllen des Sackes mit Schüttgut ein als Wärmesperre und Verstärkung dienender, geschlitzter Streifen aus Folie an den von dem Deckblatt zu überdeckenden und an den Schlitz angrenzenden Bereichen derart befestigt wird, daß die Schlitze deckungsgleich liegen, und daß nach der Füllung des Sackes das Aufschweißen des Deckblattes bei flach aufeinanderliegenden und von Schweißbacken unter Preßdruck gehaltenen Sackwänden erfolgt, wobei die Wärmezufuhr ausschließlich von der Deckblattseite aus erfolgt und der als Wärmesperre dienende Streifen eine Erwärmung der Rückwand bis auf Erweichungs- oder Schweißtemperatur verhindert.

Da bei der Erfindung das Deckblat^{t} erst nach der Füllung auf den Sack aufgeschweißt wird, lassen sich die an den Schlitz angrenzenden, zu verschweißenden Bereiche leicht reinigen. Um während der Reinigung oder auch nach der Reinigung und vor dem Aufschweißen einen erneuten Niederschlag von Füllgut auf den an den Schlitz angrenzenden Bereichen des Sackes auszuschließen, kann nach einer Ausgestaltung der Erfindung nach der Füllung des Sackes und vor der Reinigung der an den Schlitz angrenzenden Bereiche der Sack oberhalb des Füllgutes und unterhalb des Schlitzes abgeklemmt und mindestens bis zum Aufschweißen des Deckblattes abgeklemmt gehalten werden. Vorzugsweise wird der Sack bis nach dem Aufschweißen des Deckblattes abgeklemmt gehalten, um die unmittelbar nach dem Aufschweißen durch die zugeführte Schweißwärme noch erweichten Bereiche vor einer zu frühen Belastung zu schützen.

Die Reinigung der an den Schlitz angrenzenden Bereiche wird nicht durch den als Wärmesperre und Verstärkung dienenden geschlitzten Streifen beeinträchtigt, sei es daß der Streifen innenseitig oder außenseitig an der Vorderwand des Sackes befestigt ist. Da der Streifen aber bereits vor der Füllung angebracht ist, wirkt er als Verstärkung, so daß die Gefahr nicht mehr besteht oder zumindest vermindert ist, daß der Schlitz infolge der Belastung durch einen in den Schlitz gesteckten Füllstutzen aufreißt. Da der Streifen gleichzeitig auch eine Wärmesperre bildet, besteht auch nicht die Gefahr, daß die Rückwand durch die beim Aufschweißen des Deckblattes entstehende Schweißwärme beeinträchtigt wird. Die Wärmesperre verhindert nämlich, daß der Rückwand so viel Wärme zugeführt wird, daß es zu einer Aufweichung mit Materialschwächung oder gar zu einer Verschweißung kommt. Zusätzlich kann die Rückwand vor Erweichung und Verschweißen dadurch ge- .schützt werden, daß während des Aufschweißens des Deckblattes die Rückwand gekühlt wird.

Ein Verschweißen der Rückwand mit der Vorderwand kann weiter dadurch vermindert werden, daß zwischen Rückwand und Vorderwand ein Trennmittel, z.B. in Form einer Beschichtung, aufgebracht wird. In der Praxis ist diese zusätzliche Maßnahme aber nicht erforderlich, weil bereits die Wärmesperre zu einem solchen Temperaturgefälle führt, daß sowohl ein Verschweißen als auch Erweichen der Rückwand ausgeschlossen ist. Schließlich bringt der als Verstärkung dienender Streifen den weiteren Vorteil, daß der Sack leichter handhabbar ist. Wegen der größeren Steifigkeit im Schlitzbereich wird nämlich sowohl die Reinigung als auch das Öffnen des Schlitzes erleichtert. Die durch den aufgeschweißten Streifen bedingte größere Materialstärke im Schlitzbereich begünstigt auch das Aufklemmen der Säcke auf Füllstutzen durch Klemmbacken. Die Materialstärke kann so groß gewählt werden, daß sogar ein formschlüssiges Festklemmen möglich ist. Damit dies effektisch spürbar zum Tragen kommt, sollte der Streifen wenigstens die doppelte Materialstärke des Sackes besitzen. Schließlich kann das Öffnen des Schlitzes weiter dadurch erleichtert werden, daß die zu beiden Seiten des Schlitzes liegenden Streifen in entgegengesetzter Richtung vorgespannt sind. Aufgrund dieser Vorspannung wird der Schlitz ein wenig offen gehalten. Endlich kann die Gefahr des Aufreißens weiter dadurch vermindert werden, daß als Material für den Streifen armiertes Material verwendet wird.

Der Streifen läßt sich sowohl innenseitig als auch außenseitig an der Vorderwand anbringen. Der Streifen kann abschnittweise oder durchgehend mit der Vorderwand verschweißt sein. Sofern ein luftdichter Abschluß gewünscht wird, muß ein außenseitig angebrachter Streifen einstückig und durchgehend angeschweißt sein. Bei innenseitiger_Anordnung des Streifens macht es für einen luftdichten Abschluß keinen Unterschied, ob ein ein-oder zweiteiliger Streifen gewählt wird.

Die Bildung von Taschen zwischen dem Streifen und der Vorderwand kann nicht nur durch flächiges Anschweißen des Streifens, sondern auch durch eine unmittelbar neben dem Schlitz verlaufende Schweißnaht vermieden werden.

Zur Erzielung eines hohen Füllgrades des Sackes sollte der Schlitz möglichst nahe an der Querschweißnaht angeordnet sein. Auch aus Gründen der Materialersparnis sollte der Streifen möglichst schmal und nur wenig länger als der Schlitz gewählt werden, es sei denn, daß er einen umfaltbaren Lappen umfaßt, der als Deckblatt verwendet werden kann. Als ausreichend hat sich eine Breite des Streifens von 3 bis 4 cm erwiesen. Der Streifen kann ein- oder mehrlagig aufgebaut sein. Bei mehrlagigem Aufbau werden die einzelnen Lagen nacheinander aufgeschweißt. Dadurch erreicht man eine geringere Wärmebelastung des Sackmaterials. '

Der Streifen kann parallel zur Querschweißnaht verlaufen oder an einer Sackecke, quer zur Sackdiagonalen verlaufend, angeordnet sein. Die zweite Alternative ermöglicht wegen der möglichen Übereckfüllung einen höheren Füllungsgrad.

Im folgenden wird die Erfindung anhand einer ein Ausführungsbeispiel darstellenden Zeichnung näher erläutert. Im einzelnen zeigen
Fig. 1 eine Draufsicht auf einen flachgelegten Kunststoffsack für körniges oder pulveriges Schüttgut,
Fig. 2 in vergrößertem Maßstab einen Schnitt in Richtung II - II durch den Sack nach Fig. 1, mit außenseitig angeordneter, als Streifen ausgebildeter Wärmesperre und
Fig. 3 in vergrößertem Maßstab einen Schnitt in Richtung II - II durch den Sack nach Fig. 1, mit innenseitig angeordneter, als Streifen ausgebildeter Wärmesperre.

Der in der Zeichnung dargestellte Kunststoffsack ist für den Transport und die Lagerung von körnigem oder pulverigem Schüttgut bestimmt. Er besteht aus einem Abschnitt 1 eines Seitenfaltenschlauches aus Kunststoffmaterial, der an beiden Enden mit durchgehenden Querschweißnähten 2, 3 verschlossen ist, In der in den Figurenebenen oben liegenden Vorderwand 4 befindet sich ein Schlitz 5, der in möglichst geringem Abstand, z.B. 1 bis 3 cm, unterhalb der Querschweißnaht und im wesentlichen parallel dazu angeordnet ist. Die Rückwand 6 weist einen solchen Schlitz .nicht auf.

Bei der in Fig. 2 dargestellten Ausführung ist im Bereich des Schlitzes 5 innenseitig an der Vorderwand 4 ein Kunststoffstreifen 7 befestigt. Dieser Streifen 7 weist einen Schlitz auf, der mit dem Schlitz 5 in der Vorderwand 4 deckungsgleich ist. Der Streifen 7 ist etwas länger als die beiden Schlitze 5, 8. Mit zwei dicht neben dem Schlitz 5 angeordneten Schweißnähten 9, 10 ist der Streifen 7 an der Innenseite der Vorderwand 4 befestigt. An Stelle der Schweißnähte 9, 10 können auch Schweißpunkte oder Abschnitte-von Schweißnähten vorgesehen sein. Obgleich schon ein derart angeschweißter Streifen 7 den Schlitz 5 vor Einreißen beim Füllvorgang schützt, kann der Schutz weiter dadurch verbessert werden, daß eine geschlossene die Schlitze ganz umschließende Schweißnaht vorgesehen ist oder sogar der Streifen 7 flächig aufgeschweißt ist, sodaß der Schlitz 5,8 innerhalb der Schweißverbindung liegt.

Die in Fig. 3 dargestellte Ausführung unterscheidet sich von der in Fig. 2 dargestellten Ausführung vor allem darin, daß der Kunststoffstreifen 7 auf der Außenseite der Vorderwand 4 aufgeschweißt ist. Sofern kein luftdichter Verschluß gefordert wird, kann auch in diesem Fall der Streifen mit Schweißpunkten oder Abschnitten von Schweißnähten an der Vorderwand 4 befestigt sein. Wird aber ein luftdichter Verschluß gewünscht, ist eine geschlossene Schweißnaht oder vorzugsweise eine vollflächige Schweißung 11 erforderlich.

Bei beiden Ausführungen besteht der Kunststoffstreifen 7 vorzugsweise aus dem gleichen Material wie der Seitenfaltenschlauch 1, so daß eine optimale Verschweißbarkeit gegeben ist. Der Streifen 7 sollte allerdings doppelt so dick wie däs Material des Seitenfaltenschlauches 1 sein. Diese doppelte Materialstärke kann durch Verwendung eines entsprechend dicken Folienmaterials oder aber durch mehrmaliges Aufschweißen dünneren Folienmaterials erreicht werden. Da das Aufschweißen des Streifens 7 vor der Füllung des Sackes erfolgt, ist es möglich, bei innenseitigem Streifen 7 auf'eine vor der Rückwand 6 zeitweilig angeordnete, zusätzliche Wärmesperre zu verzichten, da in diesem Fall der Streifen.7 selbst als Wärmesperre wirkt. Bei außenseitig angeordnetem Streifen dagegen sollte zum Schutz der Rückwand 6 zwischen der Vorder- und Rückwand 4, 6 eine zeitweilige, zusätzliche Wärmesperre während des Aufschweißens des Streifens 7 angeordnet werden.

Zum Füllen mit Schüttgut wird der Sack beispielsweise auf den Stutzen einer passenden Abfüllanlage aufgeschoben. Das Aufspreizen des Schlitzes 5 wird erleichtert, wenn die zu beiden Seiten des Schlitzes 5, 8 liegenden Streifenteile eine Vorspannung in entgegengesetzter Richtung haben, infolge der der Sack im Bereich des Schlitzes 5 gespreizt wird. Die Ränder des Schlitzes 5, die durch den aufgeschweißten Streifen 7 eine größere Materialstärke als die übrige Sackwandung haben, erleichtern das Festklemmen auf dem Stutzen, insbesondere wenn der Streifen 7 eine solche Materialstärke hat, daß ein formschlüssiges Befestigen möglich ist. Der Sack wird nur bis wenig unterhalb des Schlitzes 5 gefüllt. Nach dem Füllen und Entfernen des Füllstutzens wird der Sack oberhalb des Füllgutstandes, aber unterhalb des Schlitzes 5, abgeklemmt, so daß bei der weiteren Manipulation, insbesondere der Reinigung der zu verschweißenden Bereiche, kein weiteres Schüttgut aus dem Schlitz 5 austreten kann. Wegen der Steifigkeit des Streifens 7 in der Streifenebene wird ein Auseinanderklaffen der zu beiden Seiten des Schlitzes 5, 8 liegenden Streifenteile in der Streifenebene verhindert.

Nach der Reinigung der zu verschweißenden außenseitigen Bereiche der Vorderwand 4 von körnigem oder pulverigem Schüttgut wird ein Deckblatt 12 aus Folie aufgebracht, das den Schlitz 5 nach allen Seiten überdeckt, insbesondere in seiner Grundfläche etwa der Grundfläche des Streifens 7 entspricht. Die so aufeinanderliegenden Teile., und zwar Rückwand 6, Streifen 7, Vorderwand 4 und Deckblatt 12, werden dann zwischen zwei Schweißbacken eingeklemmt, wonur bei die Schweißwärme/von der Schweißbacke auf der Seite des Deckblattes 12 zugeführt wird. Ob eine vollflächige Schweißung 13 des Deckblattes 12 mit der Vorderwand 4 oder eine Punktschweißung oder eine Schweißung mit einer durchgehenden Schweißnaht erfolgt, hängt von den Forderungen des Verbrauchers ab. Die vollflächige Schweißung bringt nicht nur einen luftdichten Abschluß, sondern auch einen möglichst spannungsarmen Verschluß.

Für die Entlüftung des Sackes kann im Deckblatt 12 im Bereich des Schlitzes 5, 8 eine Perforation vorgesehen sein. Um den Austritt von Schüttgut durch die Perforation zu verhindern, kann zwischen dem Deckblatt 12 und der Vorderwand 4 bzw. dem Streifen 7 ein Filter in Form eines Vlieses eingeschweißt sein.

Der Streifen 7 wirkt beim Aufschweißen des Deckblattes 12 als Wärmesperre, indem er ein Durchschweißen bis zur Rückwand 6 oder auch nur ein Erweichen der Rückwand 6 verhindert. Eine Beeinträchtigung der Rückwand 6 durch die von der Seite des Deckblattes 12 durch eine Schweißbacke zugeführte Schweißwärme kann dadurch verhindert werden,daß die an der Rückwand 6 angesetzte Gegenbacke gekühlt wird. De. -Streifen 7 kann neben seiner Funktion als Wärmesperre und Verstärkung je nach Materialart auch noch als nachgiebiges Widerlager dienen, das für einen Toleranzausgleich sorgt. Ein' solcher Toleranzausgleich kann auch mittels einer nachgiebigen Auflage der an der Rückwand angesetzten Schweißbacke, wie Moosgummi, erreicht werden.

Der als Wärmesperre wirkende Streifen 7 ist vor allem dann von großer Bedeutung, wenn es erforderlich ist, eine große Wärmemenge der Schweißstelle zuzuführen. Dies ist dann der Fall, wenn ein Deckblatt mit einer größeren Materialstärke aufgeschweißt werden soll. Ein solches Deckblatt hat den Vorteil, daß auch bei unvollkommen gereinigten Bereichen die Gefahr von Durchbrüchen verbliebener Staub- oder Kornpartikel durch das Deckblatt gering oder ausgeschlossen ist.

In der Zeichnung ist nicht dargestellt, daß sich der Schlitz auch über die gesamte Sackbreite erstrecken kann. Ein solcher Sack läßt sich wie ein herkömmlicher Offensack füllen, aber ohne die dort bestehenden Schwierigkeiten schließen.

Auch ist nicht dargestellt, daß der Schlitz diagonal in einer Ecke des Sackes angeordnet sein kann, so daß sich ein solcher Sack ähnlich einem Ventilsack über Eck mit hohem Füllgrad füllen läßt.

## Patentansprüche

1. Kunststoffsack für körniges oder pulveriges Schüttgut, bestehend aus einem an seinen beiden Enden durch jeweils eine Quernaht verschlossenen Kunststoff-Folienschlauch, in dessen Vorderwand, nahe einer Querschweißnaht, ein als Füllöffnung dienender und mit einem aufgeschweißten Deckblatt aus Folie verschlossener Schlitz vorgesehen ist,
dadurch gekennzeichnet ,
daß an der Vorderwand (4) in den an den Schlitz (5) angrenzenden und mit dem Deckblatt (12) zu verschweißenden Bereichen zwischen dem Deckblatt (12) undder Rückwand (6) ein als Wärmesperre und Verstärkung dienender, geschlitzer Streifen (7) aus Folie befestigt ist, dessen Schlitz (8) im wesentlichen deckungsgleich mit dem Schlitz (5) in der Vorderwand (4) des Sackes ist.

2. Kunststoffsack nach Anspruch 1,
dadurch gekennzeichnet ,
daß der Folienstreifen (7) mit einer durchgehenden oder unterbrochenen Schweißnaht (9, 10) oder flächig an der Vorderwand (4) angeschweißt ist.

3. Kunststoffsack nach Anspruch 2,
dadurch gekennzeichnet ,
daß die Schweißverbindung (9, 10) sich bis unmittelbar an die Schlitze (5, 8) erstreckt.

4. Kunststoffsack nach Anspruch 1 oder 2,
dadurch gekennzeichnet ,
daß der Folienstreifen (7) wenigstens die doppelte Materialstärke der Sackwand (4) hat.

5. Kunststoffsack nach Anspruch 4,
dadurch gekennzeichnet,
daß der Folienstreifen (7) mehrlagig aufgebaut ist.

6. Kunststoffsack nach einem der Ansprüche 2 bis 5, dadurch gekennzeichnet ,
daß die zu beiden Seiten des Schlitzes (8) liegenden Teile des Folienstreifens (7) in entgegengesetzter Richtung vorgespannt sind.

7. Kunststoffsack nach einem der Ansprüche 2 bis 6, dadurch . gekennzeichnet ,
daß der Folienstreifen (8) innenseitig oder außenseitig an der Vorderwand (4) angebracht ist.

8. Kunststoffsack nach Anspruch 7,
dadurch gekennzeichnet ,
daß bei außenseitiger Anordnung des Folienstreifens (7) das Deckblatt (12) als einstückig mit dem Folienstreifen (7) verbundener, auf dem Folienstreifen (7) unter Überdeckung der Schlitze (5, 8) umfaltbarer und mit dem Folienstreifen (7) verschweißbarer Lappen ausgebildet ist.

9. Kunststoffsack nach einem der Ansprüche 2 bis 8, dadurch gekennzeichnet ,
daß der Folienstreifen (7) parallel zur Querschweißnaht (2) und unmittelbar neben ihr angeordnet ist.

10. Kunststoffsack nach einem der Ansprüche 2 bis 8, dadurch gekennzeichnet ,
daß der Folienstreifen (7) in einer Sackecke, quer zur Sackdiagonalen verlaufend, angeordnet ist.

11. Kunststoffsack nach Anspruch 9 oder 10,
dadurch gekennzeichnet ,
daß die Gesamtbreite des Folienstreifens (7) 3 bis 4 cm beträgt und er nur wenig länger als der Schlitz (5) in der Vorderwand (4) ist.

12. Verfahren zum Herstellen und nach Befüllen Verschließen eines an seinen beiden Enden durch eine Querschweißnaht verschlossenen und in seiner Vorderwand in der Nähe der Querschweißnaht einen Füllschlitz aufweisenden Kunststoffsack, der nach der Füllung mit Schüttgut bis kurz unterhalb des Schlitzes und anschließender Reinigung der an den Schlitz angrenzenden , außenliegenden Bereiche der Vorderwand von Füllgutresten durch Aufschweißen eines Deckblattes aus Folie auf die Außenseite der Vorderwand verschlossen wird,
dadurch gekennzeichnet ,
daß vor der Füllung des Sackes ein als Wärmesperre und Verstärkung dienender geschlitzter Streifen aus Folie an den von dem Deckblatt zu überdeckenden und an den Schlitz angrenzenden Bereichen derart befestigt wird, daß die Schlitze deckungsgleich liegen, und daß nach Füllung des Sackes das Aufschweißen des Folienblattes bei flach aufeinanderliegenden und von Schweißbacken unter Preßdruck gehaltenen Sackwänden erfolgt, wobei die Wärmezufuhr ausschließlich von der Deckblattseite aus erfolgt und der als Wärmesperre wirkende Streifen eine Erwärmung der Rückwand bis auf die Erweichungs- oder Schweißtemperatur verhindert.

13. Verfahren nach Anspruch 12,
dadurch gekennzeichnet ,
daß während des Aufschweißens des Deckblattes die Rückwand des Sackes gekühlt wird.

14. Verfahren nach Anspruch 12 oder 13,
dadurch gekennzeichnet ,
daß nach der Füllung des Sackes und vor der Reinigung der an den Schlitz angrenzenden Bereiche der Sack oberhalb des Füllgutes und unterhalb des Schlitzes abgeklemmt und mindestens bis zum Aufschweißen des Deckblattes abgeklemmt gehalten wird.

15. Verfahren nach einem der Ansprüche 12 bis 14, dadurch gekennzeichnet , daß während des Aufschweißens des Deckblattes die miteinander zu verschweißenden Bereiche nachgiebig abgestützt werden.
